# EUROPÄISCHE PATENTSCHRIFT

(11) **EP 1 682 842 B1**
(45) Veröffentlichungstag und Bekanntmachung des Hinweises auf die Patenterteilung: **04.06.2014**
(21) Anmeldenummer: 04786965.6
(22) Anmeldetag: 20.09.2004
(51) Int. Cl.: F28F 13/12, F28F 1/40, F28F 3/04

(54) **STRÖMUNGSKANAL FÜR EINEN WÄRMEÜBERTRAGER UND WÄRMEÜBERTRAGER MIT DERARTIGEN STRÖMUNGSKANÄLEN**
FLOW CHANNEL FOR A HEAT EXCHANGER, AND HEAT EXCHANGER COMPRISING SUCH FLOW CHANNELS
CANAL D'ECOULEMENT POUR DISPOSITIF DE TRANSFERT DE CHALEUR ET DISPOSITIF DE TRANSFERT DE CHALEUR COMPRENANT DE TELS CANAUX D'ECOULEMENT

(30) Priorität: 28.10.2003 DE 10350418
(43) Veröffentlichungstag der Anmeldung: 26.07.2006
(62) Teilanmeldung aus: 10181882.1
(73) Patentinhaber: Behr GmbH & Co. KG, 70469 Stuttgart (DE)
(72) Erfinder: GESKES, Peter, 73760 Ostfildern (DE); LUTZ, Rainer, 71711 Steinheim (DE); MAUCHER, Ulrich, 70825 Korntal-Münchingen (DE); SCHINDLER, Martin, 97273 Kürnach (DE); SCHMIDT, Michael, 74321 Bietigheim-Bissingen (DE)
(74) Vertreter: Grauel, Andreas
(86) Internationale Anmeldenummer: PCT/EP2004/010516
(87) Internationale Veröffentlichungsnummer: WO 2005/052490

(56) Entgegenhaltungen:
- EP-A- 1 061 319
- EP-A2- 1 256 772
- WO-A-00/75593
- WO-A-01/25710
- DE-A1- 10 127 084
- DE-A1- 19 526 917
- DE-A1- 19 526 917
- JP-A- 9 101 094
- US-A- 4 470 455
- US-A- 5 111 878
- US-B1- 6 364 006

## Beschreibung

Die Erfindung betrifft einen von einem Medium in einer Strömungsrichtung durchströmbaren Strömungskanal für einen Wärmeübertrager nach dem Oberbegriff des Patentanspruches 1. Darüber hinaus betrifft die Erfindung einen Wärmeübertrager mit Strömungskanälen nach dem Oberbegriff des Patentanspruches 32.

Strömungskanäle für Wärmeübertrager werden von einem ersten Medium, z. B. einem Abgas oder einem flüssigen Kühlmittel durchströmt und grenzen dieses erste Medium gegenüber einem zweiten Medium, auf welches die Wärme des ersten Mediums übertragen werden soll, ab. Derartige Strömungskanäle können Rohre mit rundem Querschnitt, Rechteckrohre, Flachrohre oder auch Scheibenpaare sein, bei welchen zwei Platten oder Scheiben randseitig verbunden sind. Meistens sind die Medien, die miteinander in Wärmeaustausch stehen, verschieden, z. B. strömt in den Rohren ein heißes, mit Rußpartikeln beladenes Abgas, und auf der Außenseite werden die Abgasrohre von einem flüssigen Kühlmittel umströmt, was unterschiedliche Wärmeübertragungsverhältnisse auf der Innen- und der Außenseite der Rohre zur Folge hat. Man hat daher, insbesondere für Abgasrohre vorgeschlagen, auf deren Innenseite V-förmig und diffusorartig angeordnete Turbulenzerzeuger anzuordnen, die für eine Verwirbelung der Strömung und eine Verbesserung des Wärmeüberganges auf der Abgasseite sorgen sowie gleichzeitig eine Rußablagerung verhindern. Derartige Lösungen für Abgaswärmeübertrager gehen aus folgenden Druckschriften der Anmelderin hervor: EP-A 677 715, DE-A 195 40 683, DE-A 196 54 367 und DE-A 196 54 368. Diese bekannten Abgaswärmeübertrager weisen Rechteckrohre aus Edelstahl auf, die aus zwei miteinander verschweißten Halbschalen zusammengesetzt sind, in welche die Turbulenzerzeuger, so genannte winglets eingeformt bzw. eingeprägt und hintereinander angeordnet sind. Die winglet-Paare der beiden Halbschalen sind entweder in Längsrichtung der Rohre, d. h. in Strömungsrichtung gegeneinander versetzt (DE 196 54 367, DE 196 54 368) oder einander gegenüber liegend (DE 195 40 683) angeordnet.

In der DE-A 101 27 084 der Anmelderin wurde ein Wärmeübertrager, insbesondere ein Kühlmittel/Luftkühler mit Flachrohren und Wellrippen vorgeschlagen, bei welchen die flachen Seiten der Flachrohre eine aus Strukturelementen bestehende Struktur aufweisen. Die Strukturelemente sind länglich ausgebildet, V-förmig in Reihen quer zur Kühlmittelströmungsrichtung bzw. quer zur Längsachse der Rohre angeordnet und fungieren als Wirbelerzeuger, um den Wärmeübergang auf der Kühlmittelseite zu erhöhen. Die Wirbelerzeuger sind in beide sich gegenüber liegenden Rohrwände eingeprägt und ragen nach innen in die Kühlmittelströmung. Die Reihen von Wirbelerzeugern auf einer Flachrohrseite sind in Strömungsrichtung versetzt gegenüber den Reihen auf der anderen Flachrohrseite. Damit ist es auch möglich, die nach innen ragende Höhe der Wirbelerzeuger größer als die halbe lichte Weite des Flachrohrquerschnittes zu bemessen.

Durch die EP-A 1 061 319 wurde ein Flachrohr für einen Kraftfahrzeugkühler bekannt, welches auf seinen flachen Seiten eine Struktur aufweist, die aus einzelnen länglichen, in Reihen angeordneten Strukturelementen besteht. Dabei sind in Strömungsrichtung Reihen mit unterschiedlich ausgerichteten Strukturelementen angeordnet, sodass die Strömung im Inneren des Flachrohres etwa zick-zack-förmig umgelenkt wird. Insbesondere sind jedoch die Reihen mit Strukturelementen auf einer Flachrohrseite in Strömungsrichtung versetzt gegenüber den Reihen der gegenüberliegenden Flachrohrseite angeordnet. Einer Reihe von Strukturelementen liegt also jeweils ein glatter Bereich der Flachrohrinnenwand gegenüber. Die Strömung innerhalb des Kühlmittelrohres wird somit abwechselnd von den Strukturelementen der einen und der anderen Flachrohrseite, nicht jedoch gleichzeitig beeinflusst. Damit soll unter anderem eine Verstopfung der Rohre vermieden werden. Hinsichtlich der Wärmeübertragungsfähigkeit ergeben sich hier noch Potenziale.

Es ist Aufgabe der vorliegenden Erfindung, einen Strömungskanal sowie einen Wärmeübertrager der eingangs genannten Art hinsichtlich seiner Wärmeübertragungsfähigkeit zu verbessern, insbesondere Turbulenz- und Wirbelbildung zu erhöhen, wobei der Druckverlust in einem noch vertretbaren Maß ansteigen soll.

Diese Aufgabe wird durch die Merkmale des Patenanspruches 1 gelöst. Erfindungsgemäß ist vorgesehen, dass sich die insbesondere in Reihen angeordneten Strukturelemente auf der einen und der anderen Seite des Strömungskanals im wesentlichen gegenüber liegen, also in Strömungsrichtung gesehen, jeweils etwa auf gleicher Höhe angeordnet sind. Die sich gegenüberliegenden Strukturelemente beziehungsweise Reihen können auch in Strömungsrichtung gegeneinander versetzt sein, allerdings nur soweit, dass noch eine Überlappung besteht. Damit greifen gleichzeitig von der einen und der anderen Wärmeübertragerfläche abragende, in den Strömungskanal hineinragende Strukturelemente in die Strömung ein und bewirken eine Verwirbelung der Strömung, die eine Verbesserung der Wärmeübertragung auf der Innenseite des Strömungskanals zur Folge hat. Darüber hinaus wird - beispielsweise im Falle einer Abgasströmung - unter Umständen eine Rußablagerung verhindert. Der Druckverlust hält sich dabei in vertretbaren Grenzen. Die Strömung innerhalb des Strömungskanals wird somit von beiden Seiten gleichzeitig gestört, d. h. beide Grenzschichten werden gleichzeitig abgelöst, was zu einer besonders starken Verwirbelung führt. Die sich gegenüberliegenden Strukturelemente beziehungsweise Reihen aus Strukturelementen können sich ebenfalls auf der Außenseite des Strömungskanals - im Falle eines Abgaskühlers auf der Kühlmittelseite - befinden. Vorteilhafte Ausgestaltungen der Erfindung ergeben sich aus den Unteransprüchen.

Eine Reihe mit Strukturelementen wird im Rahmen der vorliegenden Erfindung von einem oder mehreren Strukturelementen gebildet, die in Strömungsrichtung P im wesentlichen nebeneinander angeordnet sind.

Vorteilhafte Ausgestaltungen der Erfindung sehen verschiedene Ausführungsformen der Strukturelemente vor, wobei diese geradlinig oder gekrümmt ausgebildet sein können, d. h. mit einem konstanten oder variablen Abströmwinkel zur Strömungsrichtung. Durch die Änderung des Abströmwinkels von einem relativ großen Anströmwinkel bis zum Abströmwinkel ergibt sich eine "sanfte" Umlenkung der Strömung und damit ein etwas reduzierter Druckverlust. Nach einer weiteren vorteilhaften Ausgestaltung der Erfindung können die Strukturelemente innerhalb einer Reihe versetzt angeordnet sein, d. h. die Strukturelemente sind zwar in einer quer zur Strömungsrichtung verlaufenden Reihe angeordnet, jedoch in Strömungsrichtung gestaffelt angeordnet. Auch dadurch ergibt sich der Vorteil eines geringeren Druckverlustes. Darüber hinaus können sich gegenüberliegende Reihen, also der einen oder anderen Flachrohrseite, in Strömungsrichtung gegeneinander versetzt angeordnet sein, wobei jedoch immer eine Überlappung zwischen beiden Reihen erhalten bleibt. Auch durch diese Versetzung in Strömungsrichtung ergibt sich ein geringerer Druckverlust. Berühren sich die gegenüberliegenden Strukturen und werden diese durch Schweißen oder Löten verbunden, so kann die Festigkeit gesteigert werden.

Zwischen oder neben den Strukturelementen beziehungsweise zwischen oder innerhalb der "Strukturreihen" (Reihen mit Strukturelementen) können (in Strömungsrichtung P gesehen) auch Noppen und/oder Stege nach außen oder innen ausgeprägt werden, um eine "Abstützung" und damit eine Festigkeitssteigerung zu erreichen. Die Wirbel erzeugenden Strukturen können diese Funktion ebenfalls ganz oder teilweise übemehmen.

Gemäß einer vorteilhaften Ausführungsform sind die sich im wesentlichen gegenüberliegenden Wärmeübertragungsflächen und insbesondere die darauf angeordneten Strukturelemente gekrümmt. Insbesondere bei Rohren mit kreisrundem oder ovalem Querschnitt werden die erfindungsgemäßen Vorteile erreicht.

Gemäß einer vorteilhaften Ausführungsform sind die sich im wesentlichen gegenüberliegenden Wärmeübertragungsflächen wärmetechnische Primärflächen. Gemäß einer Variante sind die Wärmeübertragungsflächen dagegen wärmetechnische Sekundärflächen, die insbesondere durch vorzugsweise mit dem Strömungskanal verlötete, verschweißte oder verklemmte Rippen, Stege oder dergleichen gebildet sind.

Gemäß einer vorteilhaften Ausführungsform liegt die Höhe h der Strukturelemente im Bereich von 2 mm bis 10 mm, insbesondere im Bereich von 3 mm bis 4 mm, vorzugsweise um 3,7 mm.

Gemäß einer vorteilhaften Ausführungsform ist der Strömungskanal rechtekkig und weist eine Breite b auf, die insbesondere im Bereich von 5 mm bis 120 mm, vorzugsweise im Bereich von 10 mm bis 50 mm liegt.

Gemäß einer vorteilhaften Ausführungsform liegt ein hydraulischer Durchmesser des Strömungskanals im Bereich von 3 mm bis 26 mm, insbesondere im Bereich von 3 mm bis 10 mm.

Die Aufgabe der Erfindung wird auch gelöst durch die Merkmale des Patentanspruches 32. Dabei sind erfindungsgemäß die vorgenannten Strömungskanäle als Flach-, Rund-, Oval- oder Rechteckrohre eines Wärmeübertragers, vorteilhafterweise eines Abgaswärmeübertragers vorgesehen. Die erfindungsgemäße Anordnung der Strukturelemente, d. h. vorteilhafterweise ihre Einprägung in die Rohrinnenwände bringt eine Leistungssteigerung des Wärmeübertragers mit sich. Besonders vorteilhaft sind die in Reihen angeordneten Strukturelemente für Abgaswärmeübertrager, weil hierbei auch eine Rußablagerung im Inneren der Flachrohre vermieden wird. Die Abgasrohre werden auf ihrer Außenseite von einem Kühlmittel umströmt, welches dem Kühlmittelkreislauf der die Abgase ausstoßende Brennkraftmaschine entnommen wird. Es ist ebenfalls möglich, dass die Strukturen auch in Platten oder Scheiben eingeprägt werden, um aus ihnen Wärmetauscher herzustellen.

Ausführungsbeispiele der Erfindung sind in den Zeichnungen dargestellt und werden im Folgenden näher beschrieben. Es zeigen
- Fig. 1: einen Strömungskanal gemäß Stand der Technik,
- Fig. 2a, b, c: einen Querschnitt von Strömungskanälen,
- Fig. 3: ein Flachrohr mit erfindungsgemäßer Struktur,
- Fig. 4: eine Halbschale des Flachrohres gemäß Fig. 3,
- Fig. 5a, b, c, d: verschiedene Strukturelemente,
- Fig. 6a, c, h: erfindungsgemäße Strömungskanäle,
- Fig. 6b, d, e, f, g: nicht erfindungsgemäße Strömungskanäle,
- Fig. 7a, b: weitere Strukturen,
- Fig. 8: eine weitere Struktur,
- Fig. 9a, b, c, d: gespiegelte Strukturelemente,
- Fig. 10a, b, c, d: parallel verschobene Strukturelemente,
- Fig. 11 a, b, c, d: Reihen von Strukturelementen mit Abwandlungen und
- Fig. 12a, b: weitere Strukturelemente.

Fig. 1 zeigt in vereinfachter Darstellung einen Strömungskanal 1, welcher als Rechteckrohr ausgebildet ist, einen rechteckförmigen Eintrittsquerschnitt 2, zwei sich gegenüberliegende flache Seiten F1, F2 sowie zwei sich gegenüberliegende Schmalseiten S1, S2 aufweist. Der Kanal 1 wird von einem Strömungsmedium, z. B. einem Abgas in Richtung des Pfeils P durchströmt. Auf der unteren Flachseite F2 sind V-förmig ausgerichtete Wirbelerzeuger 3a, 3b, 4a, 4b angeordnet, welche durch Erzeugung von Wirbeln eine erhöhte Turbulenz der Strömung bewirken und gleichzeitig - bei einer Abgasströmung - eine Rußablagerung verhindern. Diese Darstellung entspricht dem eingangs genannten Stand der Technik. Danach werden die jeweils paarweise angeordneten V-förmig ausgestellten, sich in Strömungsrichtung diffusorartig erweiternden Wirbelerzeuger 3a, 3b bzw. 4a, 4b auch als so genannte winglets bezeichnet.

Fig. 2a zeigt den Querschnitt eines als Flachrohr ausgebildeten Strömungskanals 1, bei welchem sowohl an der oberen Flachseite F1 als auch an der unter Flachseite F2 Winglet-Paare 5a, 5b sowie 6a, 6b angeordnet sind. Der Kanalquerschnitt weist eine Kanalhöhe H und eine Kanalbreite b auf. Die Winglets 5a, 5b, 6a, 6b weisen eine in den Kanalquerschnitt ragende Höhe h auf. Auch diese Anordnung von Winglets entspricht dem eingangs genannten Stand der Technik. Die Bezeichnungen F1, F2 gelten auch für die nachfolgenden erfindungsgemäßen Ausführungsbeispiele.

Fig. 2b zeigt den Querschnitt eines als Rundrohr ausgebildeten Strömungskanals 1', bei welchem sowohl an der oberen Flachseite F1 als auch an der unteren Flachseite F2 Strukturelemente 13' beziehungsweise 13 angeordnet sind. Der Kanalquerschnitt weist eine Kanalhöhe H auf.

Fig. 2c zeigt den Querschnitt eines als Flachrohr ausgebildeten Strömungskanals 1, bei weichem die Wärmeübertragungsflächen F1, F2 wärmetechnisch Sekundärflächen darstellen, da sie nicht unmittelbar Wärme von dem einen auf das andere Medium übertragen. Die Wärmeübertragungsflächen weisen Strukturelemente 13, 13' auf.

Fig. 3 zeigt einen erfindungsgemäßen Strömungskanal, der als Flachrohr 7 ausgebildet ist, weiches in einer Draufsicht teilweise dargestellt ist. Das Flachrohr 7 weist eine Längsachse 7a, eine Breite b auf sowie zwei Reihen 8, 9 von V-förmig angeordneten Strukturelementen bzw. winglets 10, 11, welche jeweils sowohl in die Oberseite F1 als auch in die Unterseite F2 des Flachrohres 7 eingeprägt sind, und zwar mit dem selben Muster, sodass sich die jeweils oben liegende winglet-Reihe mit der darunter liegenden Reihe deckt. In einer Reihe sind jeweils acht winglets, gleichmäßig verteilt über die gesamte Breite b, angeordnet - es können jedoch auch sechs oder sieben winglets bei derselben Breite sein. Bei schmalen Rohren, Scheiben oder Platten kann die Zahl der winglets auch unterhalb von sechs liegen, bei breiteren Rohren oder Scheiben/Platten auch oberhalb von acht. Die beiden Reihen 8, 9 weisen zueinander einen Abstand s auf, welcher von Mitte zu Mitte gemessen ist und etwa das 2-fache bis 6-fache der Länge der winglets beträgt. Zwischen den einzelnen Reihen befindet sich also jeweils ein glatter Bereich, in den zum Beispiel Abstützstrukturen eingeprägt sind. Die Reihen von winglets erstrecken sich über die gesamte Länge des Flachrohres 7, jeweils mit dem Abstand s, und zwar auf beiden Seiten des Flachrohres 7.

Fig. 4 zeigt eine untere Halbschale 7b des Flachrohres 7 in einer Ansicht in Richtung der Längsachse 7a des Flachrohres 7. Die Halbschale 7b, weist einen Boden F2 sowie zwei seitliche Schenkel 7c, 7d auf, wobei auf dem Boden bzw. der Unterseite F2 winglets 11' angeordnet, d. h. in die Rohrwand eingeprägt sind. Die obere Halbschale ist nicht dargestellt; sie ist spiegelbildlich ausgebildet und wird mit der unteren Halbschale 7b an den seitlichen Schenkeln 7c, 7d längsverschweißt. Die winglets 11' weisen eine Höhe h auf, mit welcher sie in den lichten Querschnittsbereich des Flachrohres 7 hineinragen. Das Rohr kann auch aus einem Blech hergestellt werden, das umgeformt und einseitig verschweißt wird.

Bei einem bevorzugten Ausführungsbeispiel beträgt die Breite b des Flachrohres 40 mm oder 20 mm, die Gesamthöhe des Flachrohres etwa 4,5 mm und die Höhe h der winglets etwa 1,3 mm. Bei einer lichten Kanalhöhe von 4,0 mm verbleibt in Folge der von beiden Seiten in den Kanalquerschnitt hineinragenden winglets mit je 1,3 mm Höhe eine lichte Querschnittshöhe von 1,4 mm für eine Kernströmung. Der Abstand s der Reihen beträgt ca. 20 mm.

Das Flachrohr 7 wird vorzugsweise für an sich bekannte Abgaswärmeübertrager (nicht dargestellt) verwendet, d. h. es wird auf seiner Innenseite von Abgas einer Brennkraftmaschine eines Kraftfahrzeuges durchströmt und auf seiner Außenseite durch Kühlmittel eines Kühlmittelkreislaufes der Brennkraftmaschine gekühlt. Dabei kann die Außenseite der Flachrohre 7 - wie durch den Stand der Technik bekannt - glatt sein und beispielsweise durch eingeprägte Noppen auf Abstand mit benachbarten Rohren gehalten werden. Möglich ist jedoch auch, auf der Außenseite der Flachrohre 7 Rippen zur Verbesserung des Wärmeüberganges auf der Kühlmittelseite vorzusehen.

Die Figuren 5a, 5b, 5c und 5d zeigen einzelne Strukturelemente, die für eine erfindungsgemäße Struktur auf den Strömungskanälen vorgesehen sind.

Fig. 5a zeigt ein längliches Strukturelement 13 mit einer Längsachse 13a, die mit einer Bezugslinie q einen Winkel α, den Abströmwinkel bildet. Die Strömungsrichtung für alle Darstellungen 5a bis 5d ist jeweils dieselbe und durch einen Pfeil P dargestellt. Die Bezugslinie q verläuft senkrecht zur Strömungsrichtung P. Das Strukturelement 13 weist eine Länge L und eine Breite B auf. Letztere kann konstant oder variabel ein, d. h. in Richtung P zunehmend.

Fig. 5b zeigt ein längliches, jedoch abgewinkeltes Strukturelement 14 mit zwei gegeneinander geneigten Längsachsen 14a, 14b, die mit der Bezugslinie q jeweils einen Winkel α und β einschließen. β wird hier als Anströmwinkel und α als Abströmwinkel bezeichnet. Die Strömung entsprechend dem Pfeil P wird somit in zwei Stufen umgelenkt, d. h. zunächst nur geringfügig und dann stärker. Dies ergibt einen geringeren Druckabfall - im Vergleich zu einem Strukturelement gemäß Fig. 5a bei gleichem Abströmwinkel α. Die Länge des Strukturelementes 14 entlang den Längsachsen 14a, 14b ist mit L bezeichnet.

Fig. 5c zeigt ein bogenförmiges Strukturelement 15 mit einer gekrümmten Längsachse 15a, die einem Kreisbogen mit dem Radius R entspricht. Der stromaufwärts gelegene Winkel wird als Anströmwinkel β und der stromabwärts gelegene Winkel wird als Abströmwinkel α bezeichnet. Auch hier erfolgt zunächst eine sanfte Umlenkung der Strömung um den Winkel (90° - β) und danach eine stärkere Umlenkung um den Winkel (90° - α). Durch diese kontinuierlich zunehmende Umlenkung der Strömung wird ebenfalls ein geringerer Druckverlust erreicht - im Vergleich zu dem Strukturelement 13 gemäß Fig. 5a. Die Länge des Strukturelementes 15 entlang der Längsachse 15a ist mit L bezeichnet.

Fig. 5d zeigt eine weitere Ausführungsform eines Strukturelementes 16, welches etwa Z-förmig ausgebildet ist und auch eine Z-förmig verlaufende Längsachse 16a aufweist. Die Längsachse 16a verbindet zwei Kreisbogenstücke unterschiedlicher Krümmung, jedoch mit demselben Radius R1 = R2. Der Anströmwinkel ist hier mit β, der Abströmwinkel mit α bezeichnet, er entspricht einer Strömungsumlenkung von (90°- α), welche im mittleren Bereich des Strukturelementes 16 erfolgt. Die An- und Abströmung dieses Strukturelementes erfolgt praktisch in Strömungsrichtung P. Damit ist eine besonders druckverlustarme Umlenkung der Strömung gegeben. Die Länge des Strukturelementes entlang der Längsachse 16a ist mit L bezeichnet.

Die Fig. 6a, 6b, 6c, 6d, 6e, 6f, 6g, 6h zeigen Anordnungsmuster der Strukturelemente 13 gemäß Fig. 5a, und zwar in Reihen auf einem Ausschnitt eines Strömungskanals.

Fig. 6a zeigt die länglichen Strukturelemente 13 in einem erfindungsgemäßen Strömungskanal, jeweils in zwei Reihen 17, 18 angeordnet, welche in Strömungsrichtung P einen Abstand s aufweisen. Die durchgezogen dargestellten Strukturelemente 13 sind in die obere Seite F1 des Strömungskanals eingeprägt. In die untere Wärmeübertragerfläche bzw. Seite F2 des Strömungskanals sind gebrochen dargestellte Strukturelemente 13', ebenfalls in Reihen 19, 20 angeordnet. Die Reihen sind durch gestrichelte Begrenzungslinien dargestellt. Die Strukturelemente 13' auf der unteren Fläche F2 sind gegenüber den Strukturelementen 13 auf der oberen Fläche F1 entgegengesetzt ausgerichtet, d. h. sie weisen einen entgegengesetzten Abströmwinkel α (vgl. Fig. 5a) auf. Darüber hinaus sind die Reihen 19, 20 gegenüber den Reihen 17, 18 in Strömungsrichtung P versetzt, und zwar um den Betrag f. Die Strukturelemente 13 bzw. 13' und die zugehörigen Reihen 17, 18 19, 20 weisen jeweils eine Tiefe T auf, d. h. eine Erstrekkung in Strömungsrichtung P. Der Versatz f ist kleiner als die Tiefe T, sodass zwischen den Reihen 18, 20 bzw. 17, 19 eine Überlappung Ü verbleibt, die sich aus der Differenz von T und f ergibt. Eine Überlappung Ü von 100 % bedeutet bei Reihen mit gleicher Tiefe T, dass der Versatz gleich Null ist (f = 0). Bei Reihen mit unterschiedlicher Tiefe T1 beziehungsweise T2, also beispielsweise T1 < T2, bedeutet eine Überlappung von 100%, daß die Überlappung Ü gleich der kleineren Tiefe T1 ist (Ü = T1). Durch einen Versatz der sich jeweils gegenüberliegenden Reihen 17, 19 bzw. 18, 20 ergibt sich vorteilhaft ein geringerer Druckverlust als bei Reihen ohne Versatz.

Fig. 6b zeigt ein anderes Muster von in Reihen angeordneten Strukturelementen 13 in einer Reihe 21 und einer Reihe 22 mit unterschiedlichen Abströmwinkeln α (nicht dargestellt) , in einem nicht erfinderischen Strömungskanal. Die Strukturelemente 13 in ausgezogenen Linien sind in die obere Seite F1 des Strömungskanals eingeprägt. Auf der unteren Fläche F2 des Strömungskanals sind, in Strömungsrichtung P, auf gleicher Höhe gestrichelt dargestellte Strukturelemente 13' mit entgegengesetzter Ausrichtung angeordnet, sodass ein oberes Strukturelement 13 und ein gegenüberliegendes unteres Strukturelement 13' in der Draufsicht jeweils als Kreuz erscheinen. Die obere Reihe mit Strukturelementen 13 ist somit nicht gegenüber der unteren Reihe mit Strukturelementen 13' versetzt; die Überlappung Ü beträgt 100 %.

Fig. 6c bis Fig. 6h zeigen weitere Anordnungsmuster der Strukturelemente 13, 13' auf der oberen (durchgezogen dargestellt) und der unteren (gebrochen dargestellt) Seite F1, F2 des Strömungskanals, in einem erfindungsgemäßen Strömungskanal (Fig 6c, 6h) oder in einem nicht erfindungsgemäßen Strömungskanal (Fig 6d, 6e, 6f, 6g).

Fig. 6h zeigt darüber hinaus auf der Außenseite der Strömungskanäle Abstützelemente 13", die bei diesem Ausführungsbeispiel benachbart zu den Strukturelementen 13, 13` und insbesondere innerhalb der durch die Strukturelemente 13, 13' gebildeten Reihen angeordnet sind. Bevorzugt sind die Abstützelemente in die Wand des Strömungskanals eingeprägt. Für eine gewünschte Abstützung des jeweiligen Strömungskanals weisen die Abstützelemente 13" vorteilhafterweise eine Höhe auf, die dem gewünschten Abstand zwischen zwei Strömungskanälen beziehungsweise zwischen dem jeweiligen Strömungskanal und einer Gehäusewand eines Wärmeübertragers entspricht.

Die Figuren 7a und 7b zeigen weitere Varianten für die Anordnung der Strukturelemente 13 in Reihen, in einem nicht erfinderischen Strömungskanal.

Fig. 7a zeigt einen Ausschnitt eines Strömungskanals mit zwei Reihen 23, 24 von V-förmig angeordneten Strukturelementen 13 auf der Oberseite F1. Die Strukturelemente 13 sind nicht in gleich bleibenden Abständen nebeneinander angeordnet, vielmehr weisen sie Lücken 25, 26,27 auf, weiche jedoch auf der Unterseite F2 durch Strukturelemente 13' ausgefüllt sind, sodass sich in der Draufsicht eine durchgehende gleichmäßige Anordnung von Strukturelementen 13 und 13' ergibt. Diese Anordnung von "lückenhaften" Reihen 23, 24 und der entsprechenden Reihen auf der Unterseite ergibt einen geringeren Druckabfall für die Strömung in Richtung P, weil die Strukturelemente - in Breitenrichtung gesehen - nur abwechselnd von oben und unten in die Strömung eingreifen.

Fig. 7b zeigt eine ähnliche lückenhafte Anordnung von parallel ausgerichteten Strukturelementen 13 auf der Oberseite F1 in Reihen 28, 29. Die Lücken zwischen den Strukturelementen 13 sind wiederum durch Strukturelemente 13' auf der Unterseite F2 ausgefüllt, wobei sich die Strukturelemente 13 auf der Oberseite F1 und die Strukturelemente 13' auf der Unterseite F2 zu einer zick-zack-förmigen Anordnung in der Draufsicht ergänzen. Auch diese Anordnung ist relativ druckverlustarm.

Fig. 8 zeigt eine weitere Ausführungsform für die Anordnung von Strukturelementen 13 und 13' in zwei Reihen 30, 31 auf der Oberseite F1, in einem nicht erfinderischen Strömungskanal. Die Strukturelemente 13 der Reihe 30 und die Strukturelemente 13' der gegenüberliegenden Reihe (auf der Unterseite F2) sind parallel und in gleichem Abstand zueinander angeordnet. Gleiches gilt für die zweite Reihe 31 analog, wobei lediglich der Abströmwinkel entgegengesetzt ist, sodass sich, in Strömungsrichtung P gesehen, eine Umlenkung der Strömung ergibt.

In den Figuren 6a, 6b, 7a, 7b und 8 wurden jeweils Strukturen mit den Strukturelementen 13 gemäß Fig. 5a dargestellt. Die Strukturelemente 13 können ebenso durch Strukturelemente 14 (in Fig. 5b), 15 (Fig. 5c) oder 16 (Fig. 5d) ersetzt werden. Ebenso wäre es möglich, in einer Reihe unterschiedliche Strukturelemente, z. B. 13 und 14 zu verwenden.

Fig. 9a, 9b, 9c, 9d zeigen Varianten der Strukturelemente 13, 14, 15, 16 durch Spiegelung, in einem erfinderischen Strömungskanal: Es ergeben sich damit so genannte winglet-Paare 32, 33, 34, 35, wobei jeweils zwischen zwei Strukturelementen ein Mindestabstand a vorgesehen ist. Die Strömungsrichtung erfolgt in der Regel in Richtung des Pfeils P, wobei die Anströmung der winglet-Paare herkömmlicherweise an der engsten Stelle a erfolgt. Damit ergeben sich für die verschiedenen winglet-Paare 32 bis 35 in dieser Reihenfolge abnehmende Druckverluste. Diese winglet-Paare können in Reihen nebeneinander angeordnet werden, z. B. wie in den Figuren 6 bis 8.

Fig. 10a, 10b, 10c, 10d zeigen weitere Variationen der Strukturelemente 13, 14, 15, 16 durch Parallelverschiebung, in einem nicht erfinderischen Strömungskanal. Damit ergeben sich Doppelelemente 36, 37, 38, 39 mit jeweils gleichen Abständen a an der An- und Abströmseite, die z. B. in die Strukturen gemäß Fig. 6 bis 8 integriert werden können.

Wichtig dabei ist, dass die Strukturelemente einer Reihe oben und/oder unten nicht zwangsläufig gleiche geometrische Form bzw. Abmessungen aufweisen, wie es beispielhaft anhand von vier Strukturelementen in Fig. 11a gezeigt wird. Vielmehr können, wie in Fig. 11b gezeigt, die Strukturelemente mit einem Versatz f in Strömungsrichtung P angeordnet sein.

In Fig. 11c variieren die Abströmwinkel der Strukturelemente 13, und in Fig. 11d variieren die Längen L1, L2 der Strukturelemente 13. Eine Kombination (nicht dargestellt) der Varianten gemäß Fig. 11b, 11 c, 11 d ist ebenfalls möglich. Auch können diese Variationen in der oberen und/oder unteren Fläche F1 bzw. F2 auftreten.

Fig. 12a zeigt ein weiteres Strukturelement 43, welches als Winkel mit zwei geraden Schenkeln 43a, 43b ausgebildet ist, welche an ihrem Scheitelpunkt durch einen Bogen 43c verbunden sind. Insofern stellt dieses Strukturelement 43 eine Abwandlung des winglet-Paares 32 gemäß Fig. 9a dar. Die Anströmung erfolgt vorzugsweise in Richtung Scheitelpunkt 43c, entsprechend dem Pfeil P.

Fig. 12b zeigt eine weitere Abwandlung des Strukturelementenpaares 34 gemäß Fig. 9c, nämlich ein Strukturelement 44 mit zwei gebogenen Schenkeln 44a, 44b, die im Scheitelpunkt durch einen Bogen 44c verbunden sind. Das Strukturelement 44, welches ebenfalls in Richtung auf den Scheitelpunkt 44c entsprechend dem Pfeil P angeströmt wird, bewirkt zunächst eine geringe Strömungsumlenkung, die sich dann aufgrund der in die Strömung hineingekrümmten Schenkel 44a, 44b verstärkt.

Die Elemente gemäß Fig. 12a und Fig. 12b lassen sich in allen zuvor gezeigten Anordnungen, wo sich zwei in V-Form angeordnete Strukturen wieder finden, einsetzen.

## Patentansprüche

1. Von einem Medium in einer Strömungsrichtung P durchströmbarer Strömungskanal (1) für einen Wärmeübertrager, mit zwei sich im wesentlichen gegenüberliegenden, insbesondere parallel und/oder im Abstand einer Kanalhöhe H angeordneten Wärmeübertragerflächen (F1, F2), welche jeweils eine aus einer Vielzahl von nebeneinander in Reihen quer zur Strömungsrichtung P angeordneten, in den Strömungskanal hineinragenden Strukturelementen gebildete Struktur aufweisen, wobei die Strukturelemente jeweils eine Breite B, eine Länge L, eine Höhe h, einen Abströmwinkel α sowie eine Längsachse aufweisen, wobei zumindest zwei Reihen (17, 18, 19, 20) mit Strukturelementen (13, 13') auf sich im wesentlichen gegenüberliegenden Wärmeübertragerflächen (F1, F2) eine Überlappung (Ü) miteinander aufweisen, wobei eine Reihe (17, 18, 19, 20) jeweils gleiche Strukturelemente (13, 13') aufweist und wobei einzelne Strukturelemente (13, 14, 15,16) zueinander gespiegelt und paarweise (32, 33, 34, 35) in einem Abstand a nebeneinander angeordnet sind,
**dadurch gekennzeichnet, dass**
sich jeweils ein Strukturelement einer Wärmeübertragerfläche mit einem Strukturelement der gegenüberliegenden Wärmeübertragerfläche überlappt und dass alle Strukturelemente (13, 13') von sich gegenüber liegenden Reihen (17, 18, 19, 20, 21, 22) entgegengesetzt ausgerichtet, insbesondere einen entgegengesetzten Abströmwinkel α aufweisen.

2. Strömungskanal nach Anspruch 1, **dadurch gekennzeichnet, dass** die Überlappung Ü 100 % beträgt.

3. Strömungskanal nach Anspruch 1, **dadurch gekennzeichnet, dass** die Strukturelemente (13) länglich, insbesondere rechteckförmig ausgebildet sind und eine gerade Längsachse (13a) aufweist.

4. Strömungskanal nach Anspruch 1, **dadurch gekennzeichnet, dass** die Strukturelemente (14) länglich und abgewinkelt ausgebildet sind und eine abgewinkelte Längsachse (14a, 14b) aufweisen, die mit der Strömungsrichtung P den Abströmwinkel α und einen Anströmwinkel β bildet.

5. Strömungskanal nach Anspruch 1, **dadurch gekennzeichnet, dass** die Strukturelemente (15) bogenförmig ausgebildet sind und
eine mit einem Radius R gekrümmte Längsachse (15a) aufweisen, die mit der Strömungsrichtung P den Abströmwinkel α und einen Anströmwinkel β bildet.

6. Strömungskanal nach Anspruch 1, **dadurch gekennzeichnet, dass** die Strukturelemente (16) etwa Z-förmig ausgebildet sind und eine zweifach gekrümmte Längsachse (16a) mit Radien R1, R2 aufweisen, die mit der Strömungsrichtung P den Abströmwinkel α und einen Anströmwinkel β bildet.

7. Strömungskanal nach Anspruch 1, **dadurch gekennzeichnet, dass** die Strukturelemente (43) V-förmig ausgebildet sind und gerade V-Schenkel (43a, 43b) aufweisen.

8. Strömungskanal nach Anspruch 1, **dadurch gekennzeichnet, dass** die Strukturelemente (44) V-förmig ausgebildet sind und entgegen der Strömungsrichtung gekrümmte V-Schenkel (44a, 44b) aufweisen.

9. Strömungskanal nach einem der Ansprüche 1 bis 8, **dadurch gekennzeichnet, dass** die Höhe h der Strukturelemente (13, 14, 15, 16) 20% bis 50 % der Kanalhöhe H beträgt.

10. Strömungskanal nach Anspruch 9, **dadurch gekennzeichnet, dass** die Länge L der Strukturelemente (13, 14, 15 16) das 2-fache bis 12-fache der Höhe h der Strukturelemente beträgt.

11. Strömungskanal nach einem der Ansprüche 1 bis 10, **dadurch gekennzeichnet, dass** der Abstand s zwischen den Reihen das 0,5- bis 8-fache der Tiefe T beträgt.

12. Strömungkanal nach einem der Ansprüche 1 bis 11, **dadurch gekennzeichnet, dass** der Abstand s zwischen jeweils zwei Reihen in Strömungsrichtung P unterschiedlich ist.

13. Strömungskanal nach einem der Ansprüche 1 bis 10, **dadurch gekennzeichnet, dass** die Strukturelemente (13, 14, 15, 16) eine konstante Breite B im Bereich von 0,1 bis 60 mm aufweisen, vorzugsweise im Bereich von 0,1 bis 3,0 mm.

14. Strömungkanal nach einem der Ansprüche 1 bis 10, **dadurch gekennzeichnet, dass** die Strukturelemente (13, 14, 15, 16) eine in Strömungsrichtung zunehmende Breite zwischen einer Anfangsbreite B1 und einer Endbreite B2 aufweisen, wobei die Anfangsbreite B1 im Bereich von 0,1 bis 4 mm und die Endbreite B2 im Bereich von 0,1 bis 6 mm liegt.

15. Strömungskanal nach einem der vorhergehenden Ansprüche, **dadurch gekennzeichnet dass** der Abströmwinkel α im Bereich von 20 bis 70 Grad, vorzugsweise im Bereich von 40 bis 65 Grad liegt und insbesondere einen Wert von 50 bis 60 Grad aufweist.

16. Strömungskanal nach einem der Ansprüche 4 bis 6 und 15, **dadurch gekennzeichnet, dass** der Anströmwinkel β jeweils größer als der Abströmwinkel α ist.

17. Strömungskanal nach Anspruch 6, **dadurch gekennzeichnet, dass** der Radius R im Bereich von 1 bis 10 mm liegt, vorzugsweise im Bereich von 1 bis 5 mm.

18. Strömungskanal nach Anspruch 5 und 17, **dadurch gekennzeichnet, dass** die Radien R1 und R2 gleich dem Radius R sind.

19. Strömungskanal nach einem der Ansprüche 1-18, **dadurch gekennzeichnet, dass** einzelne oder alle Strukturelemente (13, 14, 15, 16) parallel zueinander verschoben und paarweise (36, 37, 38, 39) quer zur Strömungsrichtung in einem Abstand a angeordnet sind.

20. Strömungskanal nach einem der Ansprüche 1-19, **dadurch gekennzeichnet, dass** ein Abstand a zwischen zwei Strukturelementen innerhalb mindestens einer Reihe unterschiedlich sein kann.

21. Strömungskanal nach einem der Ansprüche 1-19, **dadurch gekennzeichnet, dass** der Abstand a im Bereich von 0 bis 8 mm liegt.

22. Strömungskanal nach einem der Ansprüche 1-21, **dadurch gekennzeichnet, dass** einzelne Strukturelemente (13) einer Reihe (40) in Strömungsrichtung P um einen Betrag f gegeneinander versetzt sind, wobei der Betrag f kleiner als die Tiefe T der Strukturelemente (13) und T die Projektion der Länge L quer zur Strömungsrichtung P ist.

23. Strömungskanal nach einem der Ansprüche 19 oder 22, **dadurch gekennzeichnet, dass** einzelne Strukturelemente (13) einer Reihe (41) nicht parallel angeordnet und einen abweichenden Abströmwinkel α aufweisen.

24. Strömungskanal nach einem der vorhergehenden Ansprüche, **dadurch gekennzeichnet, dass** sich die Strukturelemente gegenüberliegender Reihen berühren, insbesondere durch Schweißung oder Verlötung verbunden sind.

25. Strömungskanal nach einem der vorhergehenden Ansprüche, **dadurch gekennzeichnet, dass** sich gegenüberliegende Reihen von Strukturelementen eine gleiche Tiefe T in Strömungsrichtung P aufweisen.

26. Strömungskanal nach einem der vorhergehenden Ansprüche, **dadurch gekennzeichnet, dass** sich gegenüberliegende Reihen von Strukturelementen unterschiedliche Tiefen T1, T2 in Strömungsrichtung P aufweisen.

27. Strömungskanal nach einem der vorhergehenden Ansprüche, **dadurch gekennzeichnet, dass** die sich im wesentlichen gegenüberliegenden Wärmeübertragungsflächen und insbesondere die darauf angeordneten Strukturelemente gekrümmt sind.

28. Strömungskanal nach einem der vorhergehenden Ansprüche, **dadurch gekennzeichnet, dass** die sich im wesentlichen gegenüberliegenden Wärmeübertragungsflächen wärmetechnische Primärflächen oder Sekundärflächen sind, wobei die Sekundärflächen insbesondere durch vorzugsweise mit dem Strömungskanal verlötet, verschweißte oder verklemmte Rippen, Stege oder dergleichen gebildet sind.

29. Strömungskanal nach einem der vorhergehenden Ansprüche, **dadurch gekennzeichnet, dass** die Höhe h im Bereich von 2 mm bis 10mm, insbesondere im Bereich von 3 mm bis 4 mm, vorzugsweise um 3,7 mm liegt.

30. Strömungskanal nach einem der vorhergehenden Ansprüche, **dadurch gekennzeichnet, dass** der Strömungskanal rechteckig ist und eine Breite b aufweist, die insbesondere im Bereich von 5 mm bis 120 mm, vorzugsweise im Bereich von 10 mm bis 50 mm liegt.

31. Strömungskanal nach einem der vorhergehenden Ansprüche, **dadurch gekennzeichnet, dass** ein hydraulischer Durchmesser des Strömungskanals im Bereich von 3 mm bis 26 mm, insbesondere im Bereich von 3 mm bis 10 mm liegt.

32. Wärmeübertrager, insbesondere Abgaskühler, insbesondere für ein Kraftfahrzeug, mit Strömungskanälen für ein Fluid, **dadurch gekennzeichnet, dass** mindestens ein Strömungskanal nach einem der vorhergehenden Ansprüche ausgebildet ist.

33. Wärmeübertrager nach Anspruch 32, **dadurch gekennzeichnet, dass** die Strömungskanäle (1) als gelötet oder geschweißte Flach- oder Rechteckrohre (7) und die Wärmeübertragerflächen (F1, F2) als flache Rohrwände ausgebildet sind.

34. Wärmeübertrager nach einem der vorhergehenden Ansprüche, **dadurch gekennzeichnet, dass** die Strömungskanäle durch Aufeinanderstapeln von Platten oder Scheiben, die Strukturelemente aufweisen, gebildet werden.

35. Wärmeübertrager nach einem der vorhergehenden Ansprüche, **dadurch gekennzeichnet, dass** die Strukturelemente (10, 11) in die Rohrwände (F1, F2) eingeformt, insbesondere eingeprägt sind.

36. Wärmeübertrager nach einem der vorhergehenden Ansprüche, **dadurch gekennzeichnet, dass** die Rohre (7) von Abgas durchströmbar und von einem flüssigen Kühlmittel umströmbar sind.

37. Wärmeübertrager nach einem der vorhergehenden Ansprüche, **dadurch gekennzeichnet, dass** die Reihen (8, 9) von Strukturelementen (10, 11) in Strömungsrichtung (7a) einen Abstand s aufweisen, der das 2-fache bis 6-fache der Länge L eines Strukturelementes beträgt.

38. Wärmeübertrager nach einem der vorherigen Ansprüche, **dadurch gekennzeichnet, dass** sich zwischen den Reihen mit Strukturelementen weitere Reihen mit Strukturelementen befinden, die nach außen ragen.

39. Wärmeübertrager nach Anspruch 38, **dadurch gekennzeichnet, dass** die nach außen ausgeprägten Strukturelemente Abstütznoppen, -stege oder -elemente sind und sich berühren oder miteinander verlötet oder verschweißt sind.

40. Wärmeübertrager nach Anspruch 38 oder 39, **dadurch gekennzeichnet, dass** die nach außen ausgeprägten Strukturelemente zur Verbesserung des Wärmeüberganges beitragen.

## Claims

1. A flow passage (1), through which a medium can flow in a direction of flow P, of a heat exchanger having two heat exchanger surfaces (F1, F2), which lie substantially opposite one another, are in particular arranged parallel and/or at a spacing of a passage height H and each have a structure formed from a multiplicity of structure elements that are arranged next to one another in rows transversely with respect to the direction of flow P and project into the flow passage, the structure elements each having a width B, a length L, a height h, a flow off angle α and a longitudinal axis, at least two rows (17, 18, 19, 20) comprising structure elements (13, 13') on substantially opposite heat exchanger surfaces (F1, F2) having an overlap (Ü) with one another, a row (17, 18, 19, 20) having in each case the same structural elements (13, 13'), and individual structural elements (13, 14, 15, 16) being arranged next to one another in pairs (32, 33, 34, 35) at a distance a and in mirror-image fashion with respect to one another, **characterized in that** in each case a structure element of a heat exchanger surface overlaps with a structure element of the opposite heat exchanger surface, and that all structure elements (13, 13') of rows (17, 18, 19, 20, 21, 22) lying opposite one another are oppositely oriented, in particular have an opposite flow-off angle α.

2. The flow passage as claimed in claim 1, **characterized in that** the overlap (Ü) is 100%.

3. The flow passage as claimed in claim 1, **characterized in that** the structure elements (13) are elongate, in particular rectangular in form and have a straight longitudinal axis (13a).

4. The flow passage as claimed in claim 1, **characterized in that** the structure elements (14) are elongate and angled in form and have an angled longitudinal axis (14a, 14b) which forms the flow off angle α and a flow on angle β with the direction of flow P.

5. The flow passage as claimed in claim 1, **characterized in that** the structure elements (15) are arcuate in form and have a longitudinal axis (15a) which is curved with a radius R and forms the flow off angle α and a flow on angle β with the direction of flow P.

6. The flow passage as claimed in claim 1, **characterized in that** the structure elements (16) are approximately Z shaped in form and have a doubly curved longitudinal axis (16a) with radii (R1, R2) which forms the flow off angle α and a flow on angle β with the direction of flow P.

7. The flow passage as claimed in claim 1, **characterized in that** the structure elements (43) are V shaped in form and have straight V limbs (43a, 43b).

8. The flow passage as claimed in claim 1, **characterized in that** the structure elements (44) are V shaped in form and have V limbs (44a, 44b) which are curved away from the direction of flow.

9. The flow passage as claimed in one of claims 1 to 8, **characterized in that** the height h of the structure elements (13, 14, 15, 16) is 20% to 50% of the passage height H.

10. The flow passage as claimed in claim 9, **characterized in that** the length L of the structure elements (13, 14, 15, 16) is from two to twelve times the height h of the structure elements.

11. The flow passage as claimed in one of claims 1 to 10, **characterized in that** the distance s between the rows amounts to 0.5 to eight times the depth T.

12. The flow passage as claimed in one of claims 1 to 11, **characterized in that** the distance s between in each case two rows varies in the direction of flow P.

13. The flow passage as claimed in one of claims 1 to 10, **characterized in that** the structure elements (13, 14, 15, 16) have a constant width B in the range from 0.1 to 60 mm, preferably in the range from 0.1 to 3.0 mm.

14. The flow passage as claimed in one of claims 1 to 10, **characterized in that** the structure elements (13, 14, 15, 16) have a width which increases in the direction of flow between a starting width B1 and a finishing width B2, the starting width B1 being in the range from 0.1 to 4 mm and the finishing width B2 being in the range from 0.1 to 6 mm.

15. The flow passage as claimed in one of the preceding claims, **characterized in that** the flow off angle α is in the range from 20 to 70°, preferably in the range from 40 to 65°, and in particular has a value of from 50 to 60°.

16. The flow passage as claimed in one of claims 4 to 6 and 15, **characterized in that** the flow on angle β is in each case larger than the flow off angle α.

17. The flow passage as claimed in claim 6, **characterized in that** the radius R is in the range from 1 to 10 mm, preferably in the range from 1 to 5 mm.

18. The flow passage as claimed in claims 5 and 17, **characterized in that** the radii R1 and R2 are equal to the radius R.

19. The flow passage as claimed in one of claims 1 to 18, **characterized in that** some or all the structure elements (13, 14, 15, 16) are parallel but offset with respect to one another and are arranged in pairs (36, 37, 38, 39) at a distance a transversely with respect to the direction of flow.

20. The flow passage as claimed in one of claims 1 to 19, **characterized in that** a distance a between two structure elements may vary within at least one row.

21. The flow passage as claimed in one of claims 1 to 19, **characterized in that** the distance a is in the range from 0 to 8 mm.

22. The flow passage as claimed in one of claims 1 to 21, **characterized in that** individual structure elements (13) of a row (40) are offset by an amount f with respect to one another in the direction of flow P, the amount f being less than the depth T of the structure elements (13), and T being the projection of the length L transversely with respect to the direction of flow P.

23. The flow passage as claimed in of claims 19 or 22, **characterized in that** individual structure elements (13) of a row (41) are not arranged parallel and have a differing flow off angle α.

24. The flow passage as claimed in one of the preceding claims, **characterized in that** the structure elements of opposite rows touch one another, in particular are joined to one another by welding or soldering.

25. The flow passage as claimed in one of the preceding claims, **characterized in that** opposite rows of structure elements have the same depth T in the direction of flow P.

26. The flow passage as claimed in one of the preceding claims, **characterized in that** opposite rows of structure elements have different depths T1, T2 in the direction of flow P.

27. The flow passage as claimed in one of the preceding claims, **characterized in that** the heat exchange surfaces which lie substantially opposite one another, and in particular the structure elements arranged thereon, are curved.

28. The flow passage as claimed in one of the preceding claims, **characterized in that** the heat exchange surfaces which lie substantially opposite one another are heat-engineering primary surfaces or secondary surfaces, the secondary surfaces being formed in particular by fins, webs or the like which are preferably clamped, welded or soldered to the flow passage.

29. The flow passage as claimed in one of the preceding claims, **characterized in that** the height h is in the range from 2 mm to 10 mm, in particular in the range from 3 mm to 4 mm, and is preferably around 3.7 mm.

30. The flow passage as claimed in one of the preceding claims, **characterized in that** the flow passage is rectangular and has a width b which is in particular in the range from 5 mm to 120 mm, preferably in the range from 10 mm to 50 mm.

31. The flow passage as claimed in one of the preceding claims, **characterized in that** a hydraulic diameter of the flow passage is in the range from 3 mm to 26 mm, in particular in the range from 3 mm to 10 mm.

32. A heat exchanger, in particular an exhaust-gas cooler, in particular for a motor vehicle, having flow passages for a fluid, **characterized in that** at least one flow passage is designed as described in one of the preceding claims.

33. The heat exchanger as claimed in claim 32, **characterized in that** the flow passages (1) are formed as soldered or welded flat or rectangular tubes (7) and the heat exchanger surfaces (F1, F2) are formed as flat tube walls.

34. The heat exchanger as claimed in one of the preceding claims, **characterized in that** the flow passages are formed by stacking plates or disks which have structure elements on top of one another.

35. The heat exchanger as claimed in one of the preceding claims, **characterized in that** the structure elements (10, 11) are formed into the tube walls (F1, F2), in particular by stamping.

36. The heat exchanger as claimed in one of the preceding claims, **characterized in that** exhaust gas can flow through the tubes (7) and a liquid coolant can flow around the tubes (7).

37. The heat exchanger as claimed in one of the preceding claims, **characterized in that** the rows (8, 9) of structure elements (10, 11) are at a distance s from one another in the direction of flow (7a) which amounts to two to six times the length L of a structure element.

38. The heat exchanger as claimed in one of the preceding claims, **characterized in that** between the rows with structure elements there are further rows with structure elements which project outwards.

39. The heat exchanger as claimed in claim 38, **characterized in that** the outwardly projecting structure elements are supporting studs, webs or elements and touch one another or are welded or soldered to one another.

40. The heat exchanger as claimed in claim 38 or 39, **characterized in that** the outwardly projecting structure elements contribute to improving the heat transfer.

## Revendications

1. Conduit d'écoulement (1) traversé par un milieu en circulation suivant une direction d'écoulement P, ledit conduit d'écoulement étant prévu pour un échangeur de chaleur comprenant deux surfaces d'échangeur de chaleur (F1, F2) pratiquement opposées, disposées en particulier de façon parallèle et/ou espacées d'une hauteur de conduit H, surfaces d'échangeur de chaleur qui présentent à chaque fois une structure formée par une multiplicité d'éléments de structure disposés les uns à côté des autres, en rangées placées transversalement par rapport à la direction d'écoulement P, et s'engageant dans le conduit d'écoulement, où les éléments de structure présentent à chaque fois une largeur B, une longueur L, une hauteur h, un angle de fuite α ainsi qu'un axe longitudinal, où au moins deux rangées (17, 18, 19, 20) comportant des éléments de structure (13, 13') placés sur des surfaces d'échangeur de chaleur (F1, F2) pratiquement opposées présentent un chevauchement (Ü) de ces éléments les uns sur les autres, où une rangée (17, 18, 19, 20) présente à chaque fois les mêmes éléments de structure (13, 13') et où différents éléments de structure (13, 14, 15, 16), placés en miroir les uns par rapport aux autres et par paires (32, 33, 34, 35), sont disposés les uns à côté des autres, espacés par un intervalle a, **caractérisé en ce qu'**un élément de structure d'une surface d'échangeur de chaleur se chevauche à chaque fois avec un élément de structure de la surface d'échangeur de chaleur opposée, et **en ce que** tous les éléments de structure (13, 13') de rangées (17, 18, 19, 20, 21, 22) se faisant face sont alignés en sens opposé et présentent en particulier un angle de fuite α de sens opposé.

2. Conduit d'écoulement selon la revendication 1, **caractérisé en ce que** le chevauchement Ü est de 100 %.

3. Conduit d'écoulement selon la revendication 1, **caractérisé en ce que** les éléments de structure (13) sont configurés en étant de forme allongée, en particulier de forme rectangulaire, et présentent un axe longitudinal rectiligne (13a).

4. Conduit d'écoulement selon la revendication 1, **caractérisé en ce que** les éléments de structure (14) sont configurés en étant de forme allongée et coudée et présentent un axe longitudinal coudé (14a, 14b) qui forme, avec la direction d'écoulement P, l'angle de fuite α et un angle d'attaque β.

5. Conduit d'écoulement selon la revendication 1, **caractérisé en ce que** les éléments de structure (15) sont configurés en étant de forme arquée et présentent un axe longitudinal courbe (15a) ayant un rayon R, lequel axe longitudinal forme, avec la direction d'écoulement P, l'angle de fuite α et un angle d'attaque β.

6. Conduit d'écoulement selon la revendication 1, **caractérisé en ce que** les éléments de structure (16) sont configurés à peu près en forme de Z et présentent un axe longitudinal (16a) deux fois recourbé et comportant des rayons R1, R2, lequel axe longitudinal forme, avec la direction d'écoulement P, l'angle de fuite α et un angle d'attaque β.

7. Conduit d'écoulement selon la revendication 1, **caractérisé en ce que** les éléments de structure (43) sont configurés en forme de V et présentent des branches en V rectilignes (43a, 43b).

8. conduit d'écoulement selon la revendication 1, **caractérisé en ce que** les éléments de structure (44) sont configurés en forme de V et présentent dans le sens opposé à la direction d'écoulement, des branches en V recourbées (44a, 44b).

9. Conduit d'écoulement selon l'une quelconque des revendications 1 à 8, **caractérisé en ce que** la hauteur h des éléments de structure (13, 14, 15, 16) est de 20 % à 50 % par rapport à la hauteur de conduit H.

10. Conduit d'écoulement selon la revendication 9, **caractérisé en ce que** la longueur L des éléments de structure (13, 14, 15, 16) est de 2 fois à 12 fois égale à la hauteur h des éléments de structure.

11. Conduit d'écoulement selon l'une quelconque des revendications 1 à 10, **caractérisé en ce que** l'intervalle s compris entre les rangées est de 0,5 fois à 8 fois égal à la profondeur T.

12. Conduit d'écoulement selon l'une quelconque des revendications 1 à 11, **caractérisé en ce que** l'intervalle s compris à chaque fois entre deux rangées, dans la direction d'écoulement P, est variable.

13. Conduit d'écoulement selon l'une quelconque des revendications 1 à 10, **caractérisé en ce que** les éléments de structure (13, 14, 15, 16) présentent une largeur constante B se situant dans la plage allant de 0,1 mm à 60 mm, de préférence dans la plage comprise entre 0,1 mm et 3,0 mm.

14. Conduit d'écoulement selon l'une quelconque des revendications 1 à 10, **caractérisé en ce que** les éléments de structure (13, 14, 15, 16) présentent une largeur augmentant dans la direction d'écoulement, entre une largeur de début B1 et une largeur d'extrémité B2, où la largeur de début B1 se situe dans la plage allant de 0,1 mm à 4 mm, la largeur d'extrémité B2 se situant dans la plage allant de 0,1 mm à 6 mm.

15. Conduit d'écoulement selon l'une quelconque des revendications précédentes, **caractérisé en ce que** l'angle de fuite α se situe dans la plage allant de 20 degrés à 70 degrés, de préférence dans la plage allant de 40 degrés à 65 degrés, et présente en particulier une valeur angulaire comprise entre 50 degrés et 60 degrés.

16. Conduit d'écoulement selon l'une quelconque des revendications 4 à 6 et 15, caractérisé en ce l'angle d'attaque β est à chaque fois plus grand que l'angle de fuite α.

17. Conduit d'écoulement selon la revendication 6, **caractérisé en ce que** le rayon R se situe dans la plage allant de 1 mm à 10 mm, de préférence dans la plage comprise entre 1 mm et 5 mm.

18. Conduit d'écoulement selon les revendications 5 et 17, **caractérisé en ce que** les rayons R1 et R2 sont égaux au rayon R.

19. Conduit d'écoulement selon l'une quelconque des revendications 1 à 18, **caractérisé en ce que** différents éléments de structure ou tous les éléments de structure (13, 14, 15, 16) sont disposés en étant espacés d'un intervalle a, transversalement par rapport à la direction d'écoulement, en étant décalés parallèlement les uns aux autres et disposés par paires (36, 37, 38, 39).

20. Conduit d'écoulement selon l'une quelconque des revendications 1 à 19, **caractérisé en ce qu'**un intervalle a formé entre deux éléments de structure peut être variable à l'intérieur d'au moins une rangée.

21. Conduit d'écoulement selon l'une quelconque des revendications 1 à 19, **caractérisé en ce que** l'intervalle a se situe dans la plage allant de 0 mm à 8 mm.

22. Conduit d'écoulement selon l'une quelconque des revendications 1 à 21, **caractérisé en ce que** différents éléments de structure (13) d'une rangée (40) sont décalés les uns par rapport aux autres suivant une valeur f, dans la direction d'écoulement P, où la valeur f est inférieure à la profondeur T des éléments de structure (13), et T est la projection de la longueur L, transversalement par rapport à la direction d'écoulement P.

23. Conduit d'écoulement selon l'une des revendications 19 ou 22, **caractérisé en ce que** différents éléments de structure (13) d'une rangée (41) sont disposés de façon non parallèle et présentent un angle de fuite α différent.

24. Conduit d'écoulement selon l'une quelconque des revendications précédentes, **caractérisé en ce que** les éléments de structure de rangées opposées se touchent, sont assemblés en particulier par soudage ou par brasage.

25. Conduit d'écoulement selon l'une quelconque des revendications précédentes, **caractérisé en ce que** des rangées opposées d'éléments de structure présentent une même profondeur T dans la direction d'écoulement P.

26. Conduit d'écoulement selon l'une quelconque des revendications précédentes, **caractérisé en ce que** des rangées opposées d'éléments de structure présentent des profondeurs T1, T2 différentes dans la direction d'écoulement P.

27. Conduit d'écoulement selon l'une quelconque des revendications précédentes, **caractérisé en ce que** les surfaces d'échangeur de chaleur pratiquement opposées sont recourbées, les éléments de structure disposés sur lesdites surfaces étant en particulier recourbés.

28. Conduit d'écoulement selon l'une quelconque des revendications précédentes, **caractérisé en ce que** les surfaces d'échangeur de chaleur pratiquement opposées sont des surfaces primaires ou des surfaces secondaires thermiques, où les surfaces secondaires sont formées en particulier par des ailettes, des barrettes ou des éléments analogues, de préférence brasé(e)s, soudé(e)s ou bloqué(e)s avec le conduit d'écoulement.

29. Conduit d'écoulement selon l'une quelconque des revendications précédentes, **caractérisé en ce que** la hauteur h se situe dans la plage allant de 2 mm à 10 mm, en particulier dans la plage comprise entre 3 mm et 4 mm, ladite hauteur étant de préférence à peu près égale à 3,7 mm.

30. Conduit d'écoulement selon l'une quelconque des revendications précédentes, **caractérisé en ce que** le conduit d'écoulement est rectangulaire et présente une largeur b qui se situe en particulier dans la plage allant de 5 mm à 120 mm, de préférence dans la plage comprise entre 10 mm et 50 mm.

31. Conduit d'écoulement selon l'une quelconque des revendications précédentes, **caractérisé en ce qu'**un diamètre hydraulique du conduit d'écoulement se situe dans la plage allant de 3 mm à 26 mm, en particulier dans la plage comprise entre 3 mm et 10 mm.

32. Echangeur de chaleur, en particulier refroidisseur de gaz d'échappement, en particulier pour un véhicule automobile, comportant des conduits d'écoulement pour un fluide, **caractérisé en ce qu'**au moins un conduit d'écoulement est configuré selon l'une quelconque des revendications précédentes.

33. Echangeur de chaleur selon la revendication 32, **caractérisé en ce que** les conduits d'écoulement (1) sont conçus comme des tubes plats ou rectangulaires (7) brasés ou soudés, les surfaces d'échangeur de chaleur (F1, F2) étant conçues comme des parois tubulaires plates.

34. Echangeur de chaleur selon l'une quelconque des revendications précédentes, **caractérisé en ce que** les conduits d'écoulement sont formés par l'empilement de plaques ou de disques qui présentent des éléments de structure.

35. Echangeur de chaleur selon l'une quelconque des revendications précédentes, **caractérisé en ce que** les éléments de structure (10, 11) sont formés, en particulier incrustés, dans les parois tubulaires (F1, F2).

36. Echangeur de chaleur selon l'une quelconque des revendications précédentes, **caractérisé en ce que** les tubes (7) peuvent être traversés par des gaz d'échappement et peuvent être baignés par un moyen de refroidissement liquide.

37. Echangeur de chaleur selon l'une quelconque des revendications précédentes, **caractérisé en ce que** les rangées (8, 9) d'éléments de structure (10, 11) présentent, dans la direction d'écoulement (7a), un intervalle s qui est de 2 fois à 6 fois égal à la longueur L d'un élément de structure.

38. Echangeur de chaleur selon l'une quelconque des revendications précédentes, **caractérisé en ce que** d'autres rangées comportant des éléments de structure se trouvent entre les rangées comportant des éléments de structure, lesquels éléments de structure de ces autres rangées dépassent vers l'extérieur.

39. Echangeur de chaleur selon la revendication 38, **caractérisé en ce que** les éléments de structure faisant saillie vers l'extérieur sont des tétons d'appui, des barrettes d'appui ou des éléments d'appui et sont au contact les uns des autres, ou bien sont brasés ou soudés les uns aux autres.

40. Echangeur de chaleur selon la revendication 38 ou 39, **caractérisé en ce que** les éléments de structure faisant saillie vers l'extérieur contribuent à l'amélioration du transfert de chaleur.
